# DEMANDE DE BREVET EUROPEEN

(11) **EP 4 763 372 A1**
(43) Date de publication de la demande: **24.06.2026**
(21) Numéro de dépôt: 25222790.5
(22) Date de dépôt: 11.12.2025
(51) Int. Cl.: B21D 25/04

(54) **MACHINE DE FORMAGE DE TÔLE PAR ÉTIRAGE**

(30) Priorité: 20.12.2024 FR 2414965
(71) Demandeur: ACB, 44300 Nantes (FR)
(72) Inventeur: CLERGEAU, Julien, 44319 NANTES (FR); ROUDAUT, Jean-François, 44319 NANTES (FR)
(74) Mandataire: Jacobacci & Partners France

(57) **Abrégé**

La présente invention concerne une machine de formage de tôle par étirage (1), qui comprend deux lignes de mors (7) disposées en vis-à-vis et portées par des moyens mécaniques autorisant leur déplacement dans l'espace.

Cette machine de formage (1) est caractérisée par le fait que lesdites lignes de mors (7) ont une longueur modifiable, chacune comprenant :
- un premier groupe de mors (71a), conçu pour permettre le formage d'une tôle par un étirage de type longitudinal, et
- un second groupe de mors (72a) comprenant au moins deux mors (72) aptes à occuper :
(a) une position inactive, à distance du premier groupe de mors (71a), pour permettre à ce dernier de réaliser ledit formage par étirage de type longitudinal, et
(b) une position active, dans l'alignement du premier groupe de mors (71a), pour permettre, ensemble, de réaliser le formage d'une tôle par un étirage de type transversal.

## Description

### Domaine technique de l'invention

La présente invention concerne le domaine général du façonnage ou du formage, de tôles (en particulier des tôles métalliques) au moyen de presses d'étirage.

Elle concerne plus particulièrement une machine de formage de tôle par étirage, laquelle machine comprend un axe longitudinal central et un bâti recevant un outillage de formage placé entre deux lignes de mors d'étirage disposées en vis-à-vis et portées par des moyens mécaniques autorisant leur déplacement dans l'espace.

### Etat de la technique

Dans le domaine ci-dessus, on connait des machines dites d'étirage transversal.

L'étirage transversal est destiné à étirer des tôles dans le sens de leur largeur, typiquement des bords d'attaque. Ce mode particulier permet d'exercer une force verticale sur la ligne de mors. La tôle est serrée dans les mâchoires de la ligne de mors puis s'enroule autour du mors pendant le formage. Cela permet de réaliser des pièces très étroites.

La configuration de la machine pour ce mode est définie par une ligne de mors droite. Les vérins d'étirage sont sortis afin que la tête d'étirage soit complètement rentrée dans le balancier. L'oscillation et la rotation sont en position pour cette configuration. Une poutre d'appui pour le formage transversal est positionnée au-dessus de la ligne de mors de façon à reprendre les efforts verticaux appliqués sur celle-ci. Les vérins de balanciers reprennent eux aussi cet effort vertical et permettent de contrôler l'angle du balancier pendant le formage de la pièce.

On connait également des machines dites d'étirage longitudinal, conçues pour étirer des tôles dans le sens de leur longueur, typiquement des éléments de fuselage. Ce mode permet d'exercer une force d'étirage de la tôle tangente à l'outil tout au long du process.

Pour garder la tôle tangente à l'outil comme précité et conserver un effort constant sur toute la largeur de la tôle, la ligne de mors est équipée de plusieurs axes de façon à la garder dite « flottante ». De cette manière chaque mors est articulé suivant un axe permettant d'incurver l'ensemble de la ligne de mors pour tangenter la tôle à l'outil au cours du formage.

Les machines d'étirage actuelles sont généralement structurées pour réaliser soit de l'étirage longitudinal soit de l'étirage transversal.
Pour le mode « étirage longitudinal », les tôles sont limitées en largeur ; et pour le mode « étirage transversal », il est intéressant d'avoir une ligne de mors plus large qu'en étirage longitudinal.

Certaines machines connues comprennent des lignes de mors qui servent aux deux modes : longitudinal et transversal.

Dans ce cas, les lignes de mors sont limitées à certaines largeurs, sous peine, au-delà, de poser des problèmes de formage, en particulier des limites en termes d'efforts ou de rayon d'incurvation.

### Présentation de l'invention

Afin de remédier à l'inconvénient précité de l'état de la technique, la présente invention propose une machine de formage de tôle par étirage, laquelle machine comprend un bâti de machine ayant un axe longitudinal central, équipé d'une structure de table pour la réception d'un outillage de formage placé entre deux lignes de mors d'étirage disposées en vis-à-vis et portées par des moyens mécaniques autorisant leur déplacement dans l'espace,
Cette machine étant caractérisée par le fait que lesdites lignes de mors ont une longueur modifiable,
chacune desdites lignes de mors comprenant :
- un premier groupe de mors disposés en ligne, lequel premier groupe de mors est conçu pour permettre le formage d'une tôle par un étirage de type longitudinal, la ligne de mors dudit premier groupe de mors, dite ligne de mors centrale, comprenant deux mors d'extrémité, et
- un second groupe de mors comprenant au moins deux mors aptes à occuper :
   (a) une position inactive dans laquelle les mors dudit premier groupe de mors sont positionnés à distance des mors dudit second groupe de mors, pour permettre à ladite ligne de mors centrale de réaliser un formage d'une tôle par un étirage de type longitudinal, et
   (b) une position active, dans laquelle les mors dudit premier groupe de mors sont positionnés en ligne entre les mors du second groupe de mors, dans le prolongement des deux mors d'extrémité dudit premier groupe de mors,

la ligne de mors obtenue, dite ligne de mors complète, comprenant ledit premier groupe de mors et ledit second groupe de mors, étant conçue pour permettre le formage d'une tôle par un étirage de type transversal.

Par sa structure, une telle machine d'étirage peut donc réaliser, dans des conditions optimales, soit un étirage de type transversal, soit un étirage de type longitudinal.

Le principe de la présente invention est de proposer deux configurations possibles des lignes de mors, à savoir :
- une configuration adaptée au mode d'étirage longitudinal, comprenant une ligne de mors incurvable, et
- une configuration adaptée au mode d'étirage transversal, comprenant une ligne de mors droite, composée de la ligne de mors incurvable en position droite (mors alignés) au centre et de 2 parties fixes de part et d'autre de la ligne de mors centrale.

D'autres caractéristiques non limitatives et avantageuses de la machine de formage conforme à l'invention, prises individuellement ou selon toutes les combinaisons techniquement possibles, sont les suivantes :
- la ligne de mors centrale est portée par un bâti de ligne de mors centrale, le second groupe de mors est porté par un bâti de second groupe de mors, et la machine comprend des moyens de déplacement pour le déplacement relatif dudit bâti de ligne de mors centrale et dudit bâti de second groupe de mors, de manière à permettre audit second groupe de mors d'occuper les positions active et inactive précitées ;
- le bâti de second groupe de mors comprend une base qui se prolonge par deux extensions latérales aux extrémités distales desquelles sont ménagés les mors dudit second groupe de mors,
   ledit bâti de ligne de mors centrale comprend une colonne de guidage cylindrique, centrée ou approximativement centrée sur ledit axe longitudinal central et qui traverse de manière coulissante la base dudit bâti de second groupe de mors,
   des moyens de manœuvre en translation, constituant lesdits moyens de déplacement, et des moyens de manœuvre en rotation de ladite colonne de guidage sont interposés entre la base dudit bâti de second groupe de mors et l'extrémité libre de ladite colonne de guidage, située de l'autre côté de ladite base du bâti de second groupe de mors par rapport au bâti de ligne de mors centrale ;
- les extrémités distales des extensions latérales du bâti de second groupe de mors sont portées par des chariots support mobiles le long de deux poutres longitudinales, constitutives dudit bâti de machine, qui s'étendent parallèlement audit axe longitudinal central, lesquels chariots support sont manœuvrable sur la longueur desdites poutres longitudinales au moyen de vérins de chariot ;
- le bâti de ligne de mors centrale et le bâti de second groupe de mors forment ensemble un balancier qui est articulé autour d'un axe horizontal passant par les arbres de liaison balancier/chariot, lequel balancier est manœuvré en rotation par des vérins de balancier interposés entre lui-même et les arbres de liaison ;
- la ligne de mors centrale est portée par une tête porte-mors, elle-même portée par le bâti de ligne de mors centrale par l'intermédiaire d'un axe d'oscillation associé à un ou des vérins d'oscillation interposés entre ledit bâti de ligne de mors centrale et ladite tête porte-mors ;
- la tête porte-mors comprend des vérins d'incurvation pour la manœuvre en incurvation de la ligne de mors centrale ;
- la machine d'étirage comprend une poutre d'appui agencée pour venir prendre appui sur le dessus de ladite ligne de mors complète configurée en ligne droite, pour reprendre les efforts verticaux appliqués sur celle-ci.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent une forme, non limitative, de réalisation de l'invention et où :
[Fig. 1] est une vue schématique de côté d'un mode de réalisation possible d'une machine de formage de tôle par étirage conforme à l'invention, ici sans outil de formage, lignes de mors écartés, et en configuration étirage transversal ;
[Fig. 2] est une vue schématique de dessus de la machine de formage illustrée sur la figure 1 ;
[Fig. 3] est une vue schématique en coupe, de face, de la machine de formage illustrée sur les figures 1 et 2 ;
[Fig. 4] est une vue schématique en coupe, de côté, de la machine de formage illustrée sur les figures 1 à 3, en configuration étirage transversal, équipée d'un outil de formage, et avec deux lignes de mors rapprochées ;
[Fig. 5] est une vue schématique de dessus de la machine de formage illustrée sur la figure 4 ;
[Fig. 6] est une vue schématique en coupe, de côté, de la même machine de formage, ici en configuration étirage longitudinal et équipée d'un outil de formage ;
[Fig. 7] est une vue schématique de dessus de la machine de formage de la figure 6 (avec outil de formage et en configuration étirage longitudinal) ;
[Fig. 8] est une vue schématique partielle de dessus de la machine des figures 6 et 7 (configuration étirage longitudinal) illustrant le mouvement possible d'oscillation des lignes de mors ;
[Fig. 9] est une vue schématique partielle de dessus de la machine des figures 1 à 5 (configuration étirage transversal) illustrant le mouvement possible d'angulation des lignes de mors ;
[Fig. 10] est une vue schématique en coupe, de face, de la machine des figures 6 et 7 (configuration étirage longitudinal) illustrant le mouvement possible de rotation des lignes de mors ;
[Fig. 11] est une vue schématique qui illustre les possibilités d'incurvation des lignes de mors en configuration étirage longitudinal.

La machine de formage de tôle par étirage 1 illustrée sur les figures annexées est structurée pour pouvoir être configurée en mode étirage longitudinal ou en mode étirage transversal.

Cette machine de formage 1 comprend un bâti de machine 2, ayant un axe longitudinal central 3 et un axe transversal central 4.

Le bâti de machine 2 est équipé d'une structure de table 5 pour la réception d'un outillage de formage 6 placé entre deux lignes de mors d'étirage 7 disposées en vis-à-vis et portées par des moyens mécaniques 8 autorisant leur déplacement dans l'espace.

Les moyens d'étirage des tôles, situés de part et d'autre de la structure de table 5 équipée de l'outillage de formage 6, sont identiques ou similaires.

La structure de table 5 comprend ici une table centrale 51 positionnée sur l'axe transversal central 4 et bordée par deux tables auxiliaires 52.

La table centrale 51 et les deux tables auxiliaires 52 sont commandées en déplacement vertical par des guides 53 et des vérins de manœuvre 54.

La face active de l'outillage de formage 6 est adaptée selon la forme finale des pièces de tôle que l'on souhaite obtenir. Les figures 4 et 5 illustrent un outil de formage 6 adapté à un étirage transversal ; et les figures 6 et 7 illustrent un outil de formage 6 adapté à un étirage longitudinal.

Les moyens pour étirer la tôle sont constitués de deux lignes de mors 7 en vis-à-vis, portées par des moyens mécaniques 8 qui sont adaptés pour lui conférer les mouvements spatiaux recherchés.

Ces lignes de mors 7 ont pour fonction de brider la bordure de largeur de la tôle travaillée, par une prise en mors. Elles sont ici chacune constituées d'une juxtaposition de mors 71, 72 et elles sont disposées dans un plan perpendiculaire au sens d'étirage, ou sensiblement perpendiculaire à ce sens d'étirage (ce sens d'étirage étant placé sur l'axe longitudinal central 3), pour remplir convenablement leur fonction.

Conformément à l'invention, les lignes de mors 7 ont une longueur modifiable, et chacune d'elle comprend :
- un premier groupe de mors 71a disposés en ligne, lequel premier groupe de mors 71a est conçu pour permettre le formage d'une tôle par un étirage de type longitudinal, la ligne de mors de ce premier groupe de mors 71a, dite ligne de mors centrale 71a, comprenant deux mors d'extrémité 71b, et
- un second groupe de mors 72a comprenant au moins deux mors 72 aptes à occuper :
   (a) une position inactive dans laquelle les mors 71 du premier groupe de mors 71a sont positionnés à distance des mors 72 du second groupe de mors 72a, pour permettre à la ligne de mors centrale 71a de réaliser un formage d'une tôle par un étirage de type longitudinal, et
   (b) une position active dans laquelle les mors 72 du second groupe de mors 72a sont positionnés en ligne de part et d'autre dudit premier groupe de mors 71a, dans le prolongement des deux mors d'extrémité 71b du premier groupe de mors 71a,
la ligne de mors obtenue, dite ligne de mors complète 7c, comprenant ledit premier groupe de mors 71a et ledit second groupe de mors 72a, étant conçue pour permettre le formage d'une tôle par un étirage de type transversal.

Les mors 71 de la ligne de mors centrale 71a sont portés par une tête porte-mors 10, elle-même portée par un bâti de ligne de mors centrale 11 par l'intermédiaire d'un axe d'oscillation 12, vertical ou approximativement vertical, associé à des vérins d'oscillation 13. Ces vérins d'oscillation 13 sont conçus pour permettre à la tête porte-mors 10 de tourner autour de l'axe d'oscillation 12.

La tête porte-mors 10 comprend des vérins d'incurvation 101 pour la manœuvre en incurvation de la ligne de mors centrale 71a, tel qu'illustré sur la figure 11.
Pour cela, les mors 71 juxtaposés de cette de la ligne de mors centrale 71a sont articulés deux à deux et soumis deux à deux à l'action d'un vérin d'incurvation 101.

Le bâti de ligne de mors centrale 11 comporte un prolongement arrière (à l'opposé de la ligne de mors 71a associée), en forme de colonne de guidage 14 cylindrique d'axe horizontal ou approximativement horizontal.

Cette colonne de guidage 14 est centrée ou approximativement centrée sur l'axe longitudinal central 3.

De leur côté, les mors 72 du second groupe de mors 72a sont portés par un bâti de second groupe de mors 15 en forme générale de U.

Ce bâti de second groupe de mors 15 comprend une base 151 qui se prolonge par deux extensions latérales 152 aux extrémités distales desquelles sont ménagés les mors 72 du second groupe de mors 72a.

Chacune de ces extrémités distales supporte au moins un mors 72. Par exemple, chacune de ces extrémités distales supporte deux mors 72 juxtaposés, solidaires desdites extrémités distales (figure 10 en particulier).

La colonne de guidage cylindrique 14 du bâti de ligne de mors centrale 11 traverse de manière coulissante et rotative la base 151 du bâti de second groupe de mors 15, et la machine de formage 1 comprend :
- des moyens de manœuvre en translation 16, interposés entre la base 151 du bâti de second groupe de mors 15 et l'extrémité libre de la colonne de guidage 14 (située de l'autre côté de la base 151 du bâti de second groupe de mors 15 par rapport au bâti de ligne de mors centrale 11), et
- des moyens de manœuvre en rotation 17 de la colonne de guidage 14, également interposés entre la base 151 du bâti de second groupe de mors 15 et l'extrémité libre de la colonne de guidage 14.

Les moyens de manœuvre en translation 16 sont constitués de vérins, par exemple au nombre de deux. Ils permettent d'éloigner ou de rapprocher les deux groupes de mors 71a et 72a pour obtenir les positions actives et inactives précitées.

Ils constituent les moyens de déplacement précités, pour le déplacement relatif du bâti de ligne de mors centrale 11 et du bâti de second groupe de mors 15.

Ces vérins 16, encore dénommés vérins d'étirage 16, sont également utilisés pour les manœuvres d'étirage des tôles, en mode étirage longitudinal.

Les moyens de manœuvre en rotation 17 consistent ici en un unique vérin 17. En variante, plusieurs vérins 17 peuvent être utilisés.

Les extrémités distales des extensions latérales 152 du bâti de second groupe de mors 15 sont portées par des chariots support 18, mobiles le long de deux poutres longitudinales 21, constitutives du bâti de machine 2, et qui s'étendent parallèlement à l'axe longitudinal central 3.

Les chariots support 18 sont manœuvrable sur la longueur des poutres longitudinales 21 au moyen de vérins de chariot 181.

Le bâti de ligne de mors centrale 11 et le bâti de second groupe de mors 15 forment ensemble un balancier qui est articulé autour d'un axe horizontal (ou approximativement horizontal) passant par des moyens de liaison balancier/chariot, en forme d'arbres de liaison 182, 183.

Ce balancier 11-15 est manœuvré en rotation par des vérins de balancier 19 interposés entre lui-même et les arbres de liaison 182, 183.

La machine de formage 1 comprend encore une poutre d'appui 20 agencée pour venir prendre appui sur le dessus de chaque ligne de mors complète 7c (avec tous les mors 71 et 72 alignés en ligne droite), en vue d'un fonctionnement en mode étirage transversal.

Cette poutre d'appui 20 permet de reprendre les effort verticaux appliqués à la ligne de mors complète 7c lors des manœuvres de formage.
Elle est rendue solidaire des extrémités distales des extensions latérales 152 en configuration de formage par un étirage transversal.

Une telle configuration, avec la poutre d'appui 20 en position active est notamment illustrée sur les figures 1, 3 et 4.

La machine de formage de tôle par étirage 1 selon l'invention est illustrée en configuration étirage transversal sur les figures 1 à 5 et 9.

Dans cette configuration étirage transversal, les mors 71 du premier groupe de mors 71a sont alignés ; et les mors 72 du second groupe de mors 72a prolongent les deux mors d'extrémité 71b, et sont alignés avec ces dernier. On obtient une ligne de mors complète 7c, droite. La poutre d'appui 20 est positionnée en appui sur le dessus de cette ligne de mors complète 7c.

Cet alignement des premier et second groupes de mors 71a, 72a est obtenu par la manoeuvre des vérins d'étirage 16 et la configuration adéquate des bâtis de lignes de mors en rotation et oscillation.

Partant d'une position éloignée des deux lignes de mors 7 en regard l'une de l'autre, telle qu'illustrée sur les figures 1 et 2, on rapproche les deux lignes de mors 7 au moyen des chariots 18 actionnés par les vérins de chariot 181, pour obtenir la position rapprochée illustrée sur les figures 4 et 5, de part et d'autre de l'outillage de formage 6.

Les bords de la tôle que l'on souhaite former peuvent alors être prises en charge par les deux lignes de mors 7 ; et cette tôle peut être formée sur l'outillage de formage 6 en utilisant :
- les vérins de balancier 19 et les vérins de table 54, pour les mouvements verticaux et la rotation autour de l'axe longitudinal central 3,
- les vérins d'étirage 16 et les vérins de chariot 181, pour les mouvements horizontaux, et
- les vérins de chariot 181 pour les mouvements d'angulation, par un mouvement différent des chariots 18, tel qu'illustré sur la figure 9 (mouvement de rotation autour d'un axe vertical d'un chariot dit « chariot de référence »).

La machine de formage de tôle par étirage 1 selon l'invention est illustrée en configuration étirage longitudinal sur les figures 6, 7, 8 10 et 11.

Dans cette configuration étirage longitudinal, on utilise uniquement les mors 71 du premier groupe de mors71a ; et ces mors 71 du premier groupe de mors 71a sont séparés des mors 72 du second groupe de mors 72a, ces derniers étant positionnés en retrait.

Cette mise en retrait des mors 72 du second groupe de mors 72a est obtenue par une manœuvre des vérins d'étirage 16, guidée par la colonne de guidage 14 et la configuration adéquate des bâtis 8 de lignes de mors 7 en rotation et oscillation.

Partant d'une position éloignée des deux lignes de mors 7 en regard l'une de l'autre, on rapproche les deux lignes de mors 7 au moyen des chariots 18 actionnés par les vérins de chariot 181, pour obtenir la position rapprochée illustrée sur les figures 6 et 7, de part et d'autre de l'outillage de formage 6.

Les bords de la tôle que l'on souhaite former peuvent alors être prises en charge par les deux lignes de mors 7 ; et cette tôle peut être formée sur l'outillage de formage 6 en utilisant :
- les vérins de balancier 19 et les vérins de table 54, pour les mouvements verticaux et la rotation autour de l'axe longitudinal central 3,
- les vérins d'étirage 16 et les vérins de chariot 181, pour les mouvements horizontaux,
- les vérins d'oscillation 13, pour les mouvement d'oscillation des lignes de mors 71a avec les mors constitutifs 71 alignés, autour de l'axe d'oscillation 12 (tel qu'illustré sur la figure 8),
- le ou les vérins de rotation 17, pour les mouvements de rotation des lignes de mors autour de l'axe de la colonne de guidage 14 (tel qu'illustré sur la figure 10),
- les vérins d'incurvation 101, pour la manœuvre en incurvation des lignes de mors centrale 71a (tel qu'illustré sur la figure 11).

On obtient une machine de formage de tôles particulièrement polyvalente et très facile à configurer en étirage transversal ou longitudinal.

En particulier, elle permet d'atteindre des rayons d'incurvation faibles pour l'étirage longitudinal tout en conservant une longueur de ligne de mors importante pour l'étirage transversal.

## Revendications

1. Machine de formage de tôle par étirage (1), laquelle machine de formage (1) comprend un bâti de machine (2) ayant un axe longitudinal central (3), équipé d'une structure de table (5) pour la réception d'un outillage de formage (6) placé entre deux lignes de mors (7) d'étirage disposées en vis-à-vis et portées par des moyens mécaniques (8) autorisant leur déplacement dans l'espace,
**caractérisée en ce que** lesdites lignes de mors (7) ont une longueur modifiable,
chacune desdites lignes de mors (7) comprenant :
- un premier groupe de mors (71a) disposés en ligne, lequel premier groupe de mors (71a) est conçu pour permettre le formage d'une tôle par un étirage de type longitudinal, la ligne de mors dudit premier groupe de mors, dite ligne de mors centrale (71a), comprenant deux mors d'extrémité (71b), et
- un second groupe de mors (72a) comprenant au moins deux mors (72) aptes à occuper :
(a) une position inactive, dans laquelle les mors (71) dudit premier groupe de mors (71a) sont positionnés à distance des mors (72) dudit second groupe de mors (72a), pour permettre à ladite ligne de mors centrale (71a) de réaliser un formage d'une tôle par un étirage de type longitudinal, et
(b) une position active, dans laquelle les mors (71) dudit premier groupe de mors (71a) sont positionnés en ligne entre les mors (72) du second groupe de mors (72a), dans le prolongement des deux mors d'extrémité (71b) dudit premier groupe de mors (71a),
la ligne de mors obtenue, dite ligne de mors complète (7c), comprenant ledit premier groupe de mors (71a) et ledit second groupe de mors (72a), étant conçue pour permettre le formage d'une tôle par un étirage de type transversal.

2. Machine de formage de tôle (1) selon la revendication 1, **caractérisée en ce que** ladite ligne de mors centrale (71a) est portée par un bâti de ligne de mors centrale (11),
**en ce que** ledit second groupe de mors (72a) est porté par un bâti de second groupe de mors (15),
et **en ce que** la machine de formage (1) comprend des moyens de déplacement (16) pour le déplacement relatif dudit bâti de ligne de mors centrale (11) et dudit bâti de second groupe de mors (15), de manière à permettre audit second groupe de mors (72a) d'occuper lesdites positions active et inactive.

3. Machine de formage de tôle (1) selon la revendication 2, **caractérisé en ce que** ledit bâti de second groupe de mors (15) comprend une base (151) qui se prolonge par deux extensions latérales (152) aux extrémités distales desquelles sont ménagés les mors (72) dudit second groupe de mors (72a),
ledit bâti de ligne de mors centrale (11) comprenant une colonne de guidage (14) cylindrique, centrée, ou approximativement centrée, sur ledit axe longitudinal central (3) et qui traverse de manière coulissante la base (151) dudit bâti de second groupe de mors (15),
des moyens de manœuvre en translation (16), constituant lesdits moyens de déplacement, et des moyens de manœuvre en rotation (17) de ladite colonne de guidage (14) étant interposés entre la base (151) dudit bâti de second groupe de mors (15) et l'extrémité libre de ladite colonne de guidage (14), située de l'autre côté de ladite base (151) du bâti de second groupe de mors (15) par rapport au bâti de ligne de mors centrale (11).

4. Machine de formage de tôle (1) selon la revendication 3, **caractérisée en ce que** lesdites extrémités distales des extensions latérales (152) du bâti de second groupe de mors (15) sont portées par des chariots support (18) mobiles le long de deux poutres longitudinales (21), constitutives dudit bâti de machine (2), qui s'étendent parallèlement audit axe longitudinal central (3),
lesquels chariots support (18) sont manœuvrables sur la longueur desdites poutres longitudinales (21) au moyen de vérins de chariot (181).

5. Machine de formage de tôle (1) selon la revendication 4, **caractérisé en ce que** le bâti de ligne de mors centrale (11) et le bâti de second groupe de mors (15) forment ensemble un balancier qui est articulé autour d'un axe horizontal passant par les arbres de liaison balancier/chariot (182, 183), lequel balancier est manœuvré en rotation par des vérins de balancier (19) interposés entre lui-même et les arbres de liaison (182, 183).

6. Machine de formage de tôle (1) selon l'une quelconque des revendications 3 à 5, **caractérisée en ce que** la ligne de mors centrale (71a) est portée par une tête porte-mors (10), elle-même portée par ledit bâti de ligne de mors centrale (11) par l'intermédiaire d'un axe d'oscillation (12) associé à un ou des vérins d'oscillation (13) qui sont interposés entre ledit bâti de ligne de mors centrale (11) et ladite tête porte-mors (10).

7. Machine de formage de tôle (1) selon la revendication 6, **caractérisé en ce que** ladite tête porte-mors (10) comprend des vérins d'incurvation (101) pour la manœuvre en incurvation de la ligne de mors centrale (71a).

8. Machine de formage de tôle (1) selon l'une quelconque des revendications 1 à 7, **caractérisé en ce qu'**elle comprend une poutre d'appui (20) agencée pour venir prendre appui sur le dessus de ladite ligne de mors complète (7c) configurée en ligne droite, pour reprendre les efforts verticaux appliqués sur celle-ci.
